# FASCICULE DE BREVET EUROPEEN

(11) **EP 0 061 969 B1**
(45) Date de publication et mention de la délivrance du brevet: **19.03.1986**
(21) Numéro de dépôt: 82400533.4
(22) Date de dépôt: 24.03.1982
(51) Int. Cl.: E21D 11/40, E21D 9/10

(54) **Tunnelier à tête porte-outils tournante équipé d'un dispositif pour la pose de panneaux de soutènement du tunnel**
Tunnelvortriebsmaschine mit einem mit Werkzeugen ausgerüsteten Drehbohrkopf und einer Vorrichtung zum Montieren der Ausbauelemente
Tunnelling machine with a tool-holding rotating head, provided with a device for applying lining units

(30) Priorité: 26.03.1981 FR 8106087
(43) Date de publication de la demande: 06.10.1982
(73) Titulaire: BOUYGUES, F-92142 Clamart (FR)
(72) Inventeur: Montacie, Marcel, F-75014 Paris (FR)
(74) Mandataire: Martin, Jean-Jacques

## Description

L'invention concerne un tunnelier à tête porte-outil tournante équipé d'un dispositif pour la pose de panneaux de soutènement du tunnel.

De tels tunneliers sont connus et décrits par exemple dans le brevet FR 1 197 818, le brevet FR 1 401 555 et le brevet US 2 385 251.

Par rapport aux tunneliers connus, l'invention se distingue essentiellement par le fait que le dispositif pour poser les panneaux de soutènement est intégré à la tete tournante porte-outils du tunnelier.

Le fait d'intégrer le dispositif de pose à la tete porte-outils présente notamment les avantages suivants:
- les panneaux de soutènement peuvent être posés très près du front du tunnel sans qu'il soit nécessaire de prévoir un bouclier de protection complémentaire provisoire en avant du soutènement;
- le dispositif de pose peut être très simple, puisque le support du dispositif est fourni par la tête tournante, alors que dans les dispositifs connus le dispositif de pose est indépendant de la tête tournante et doit comporter un support autonome;
- la commande des mouvements du dispositif de pose est également simplifiée puisque la rotation du dispositif de pose est commandée par le système qui commande la rotation de la tête porte-outils alors que dans les dispositifs connus il faut prévoir une commande indépendante supplémentaire.

D'autres avantages apparaîtront au cours de la description qui suit, en référence aux figures du dessin joint sur lequel:
- la figure 1 est une vue frontale de la tête tournante porte-outils du tunnelier, pendant la pose du dernier panneau de soutènement d'une section circulaire de tunnel;
- la figure 2 est une coupe longitudinale du tunnelier pendant la phase initiale de pose d'un panneau latéral de soutènement;
- la figure 3 est une coupe longitudinale du tunnelier pendant la pose du dernier panneau d'une section de soutènement, et
- la figure 4 est une vue frontale de la tête tournante porte-outils du tunnelier, selon une variante de réalisation, pendant la pose du dernier panneau de soutènement d'une section circulaire de tunnel.

Le tunnelier représenté sur les figures comprend une tête montée à rotation sur un chàssis déplaçable à translation dans le tunnel. L'axe de rotation est sensiblement l'axe du tunnel. Sur la tête sont articulés des bras qui portent les outils de forage du tunnel. Les bras sont articulés de façon à pouvoir osciller sur la tête autour d'axes répartis dans un plan qui est perpendiculaire à l'axe de la galerie. Des moyens (non -représentés) sont prévus pour commander un avancement de la tête, la rotation de la tête sur elle-même et l'oscillation des bras, selon la phase de travail du tunnelier.

Ce type de tunnelier est connu et des exemples en sont décrits par exemple dans les brevets
FR 1 597 434 - 69 03893 - 69 37 879
US 3 773 387 - 3 644000 - 3 713 700 - 4 170 383
GB 1 270 276 - 1 270 622 - 1 333 754 - 1 592 216
DE 1 938 818 - 2 006 430 - 2 054 298

On donne la préférence aux tunneliers qui comportent une tête porte-outils compacte, laissant autour d'elle un anneau de vide de l'ordre de 1 mètre.

On décrira maintenant la réalisation du soutènement d'une section annulaire de tunnel au moyen du tunnelier représenté sur les figures.

On suppose, pour l'exemple, que le soutènement doit être réalisé au moyen de cinq panneaux cintrés 1 à 5, par exemple en béton, en fonte ou en acier. Ces panneaux ont par exemple une épaisseur de l'ordre de 20 à 30 cm et une longueur (mesurée peraIl°élément à l'axe de la galerie) de l'ordre de 70 à 80 cm. Quatre panneaux sont identiques mais le cinquième (panneau 2 sur la figure 1) est moins large.

La technique de pose consiste à mettre en place le grand panneau inférieur 1, puis le petit panneau inférieur 2, puis l'un des panneaux latéraux 3 et 4, l'autre des panneaux latéraux et enfin le panneau supérieur 5.

Les mêmes opérations sont exécutées pour la mise en place de chacun des panneaux 1 à 4. Sur la figure 2, on a supposé que les panneaux inférieurs 1 et 2 étaient déjà en place et la figure est relative à la mise en place de l'un des panneaux latéraux.

Ce panneau a été placé sur un convoyeur 6 (figure 2) par exemple un transporteur à bande qui a déplacé ce panneau jusqu'à un élévateur radial schématisé sur les figures par un vérin. De fait, l'élévateur peut pratiquement se réduire à un vérin radial dont la tige 7 est munie d'un moyen quelconque approprié pour la fixation du panneau au bout de la tige, par exemple une rotule ou autre articulation, un moyen magnétique, un moyen à serrage, etc. La face interne du panneau comporte, en tant que de besoin, un moyen apte à coopérer avec le moyen de fixation de la tige pour la fixation provisoire du panneau à la tige 7. Le cylindre 8 du vérin est fixé à la tête tournante 9 du tunnelier entre les bras 10 qui portent les outils 17 sensiblement dans la même section transversale que les articulations des bras porte- outils.

La tête porte également des déflecteurs 11 qui, lorsque le tunnelier est en service, agissent pour déplacer les matériaux détachés par les outils vers un transporteur 12 (figure 2) qui les évacue vers l'arrière du tunnelier, de façon en soi connue.

Si l'élévateur n'est pas en position verticale, on fait tourner la tête du tunnelier pour amener l'élévateur dans la position verticale.

Lorsque le tunnelier comporte des moyens spécifiques pour commander une rotation limitée de la tête pour rendre accessible par exemple un porte-outil en vue d'un changement d'outil, on utilise ces moyens qui commandent la rotation limitée pour commander également la rotation de l'élévateur.

Sur la figure 2, le panneau cintré 3 est en place sur la tige 7 de l'élévateur et les panneaux 4 et 5 sont en attente sur le convoyeur.

On recule alors le convoyeur en arrière de la tête.

La figure 3 montre le convoyeur en position reculée.

Lorsque le convoyeur a été reculé, on actionne le vérin 7,8 pour élever le panneau 3, comme schématisé par la flèche 13 sur la figure 2, jusqu,à l'appliquer contre le sommet de la section de galerie à soutenir. On fait ensuite tourner la tête 9, la tige du vérin restant sortie, pour faire glisser le panneau contre la paroi du tunnel jusque dans sa position de service représentée sur la figure 1. On désolidarise alors la tige et le panneau, on rétracte la tige et on fait tourner la tête pour ramener le vérin dans sa position supérieure initiale.

On déplace alors vers l'avant le convoyeur 6 pour alimenter le vérin avec le panneau suivant 4 et le cycle de pose recommence.

On remarquera qu'en glissant contre la paroi du tunnel, le panneau nettoie cette paroi, ce qui est un avantage supplémentaire apporté par l'invention.

Le dernier panneau constituera la clé du cintre.

Dans les réalisations connues, ce panneau doit nécessairement présenter une découpe particulière nécessaire pour son introduction entre les panneaux déjà en place, par un mouvement du bas vers le haut.

Selon une particularité de la présente invention, on tire parti des possibilités de mouvement du tunnelier pour pouvoir utiliser un panneau sans découpe particulière.

Selon l'invention, on fait avancer (flèche 14) la tête du tunnelier (figure 3), de façon en soi connue, avant d'élever (flèche 15) le panneau 5 contre le sommet de la galerie; le panneau sera donc élevé et appliqué contre le sommet de la galerie en avant de la section à soutenir et il suffira ensuite de ramener la tête du tunnelier vers l'arrière pour faire reculer le panneau (flèche 16) et le glisser comme un tiroir entre les panneaux latéraux 3 et 4.

L'invention convient pour la mise en place de panneaux de soutènement et également pour la mise en place de cintres, de façon générale.

La figure 4 représente une variante de réalisation dans laquelle l'élévateur comprend un vérin radial (double) dont les cylindres 8,8' sont fixés sur l'un des bras porte-outils 10.

L'invention n'est pas limitée à ces exemples de réalisation. On ne sort pas du cadre de l'invention en modifiant le nombre des outils du tunnelier, le nombre des bras du tunnelier, ou la structure du dispositif de pose des panneaux. Ce dispositif peut comporter un mécanisme entre un vérin ou autre moyen moteur et le panneau à poser.

## Revendications

1. Tunnelier muni d'une tete tournante (9) porteoutils et d'un dispositif (7,8) pour poser des panneaux de soutènement (1-5) de la paroi du tunnel, caractérisé en ce que ledit dispositif (7,8) est intégré à la tête tournante (9).

2. Tunnelier selon la revendication 1, et qui comporte des bras porte-outils (10) monté oscillants sur la tête tournante, caractérisé en ce que ledit dispositif (7,8) est fixé sur l'un desdits bras.

3. Tunnelier selon la revendication 1, caractérisé en ce que ledit dispositif comprend au moins un vérin (7,8) disposé radialement.

4. Tunnelier selon la revendication 3, caractérisé en ce que le cylindre (8) du vérin est fixé sur la tête tournante (9).

5. Tunnelier selon les revendications 2 et 3, caractérisé en ce que le cylindre (8,8') du vérin est fixé sur l'un des bras porte-outils (10).

6. Un procédé pour mettre en place un panneau de soutènement dans une section de tunnel au moyen d'un tunnelier selon l'une des revendications 1 à 5, caractérisé en ce qu'il comprend les opérations consistant à:
- faire tourner la tête (9) du tunnelier pour placer ledit élévateur (7,8) dans une position verticale,
- fournir le panneau de soutènement (1-4) l'élévateur (7,8),
- actionner l'élévateur (7,8) pour pousser le panneau (1-4) contre la portion de sommet de la section de tunnel à soutenir, et
- faire tourner la tête (9) pour faire glisser le panneau (1-4) contre la paroi du tunnel Jusqu,à son emplacement de service désiré.

7. Un procédé pour mettre en place un panneau de scutènement d'une section de tunnel qui doit être disposé au sommet de la section, au moyen d'un tunnelier selon l'une des revendications 1 à 5, caractérisé en ce qu'il comprend les opérations consistant à:
- faire tourner la tête (9) du tunnelier pour placer ledit élévateur (7,8) dans une position verticale,
- fournir le panneau de soutènement (5) à l'élévateur (7,8),
- faire avancer la tête (9) du tunnelier,
- actionner l'élévateur (7,8) pour pousser le panneau (5) contre la portion de sommet de la galerie qui est en avant de la portion de sommet de ladite section, et
- faire reculer ladite tête (9) pour faire glisser le panneau (5) dans sa position définitive entre les panneaux de soutènement de la section déjà en place, à la façon d'un tiroir.

## Patentansprüche

1. Tunnelvortriebsmaschine mit einem als Werkzeughalter - ausgebildeten Drehbohrkopf (9) und einer Vorrichtung (7,8) zum Montieren von Stützplatten (1,5) für die Tunnelwand, dadurch gekennzeichnet, daß die genannte Vorrichtung (7,8) in den Drehbohrkopf (9) integriert ist.

2. Tunnelvortriebsmaschine nach Anspruch 1, die auf dem Drehbohrkopf oszillierend gelagerte Werkzeughalterarme (10) umfaßt, dadurch gekennzeichnet, daß die genannte Vorrichtung (7,8) auf einem der genannten Arme befestigt ist.

3. Tunnelvortriebsmaschine nach Anspruch 1, dadurch gekennzeichnet, daß die genannte Vorrichtung mindestens cine radial angeordnete Kolben-zylindereinheit (7,8) umfaßt.

4. Tunnelvortriebsmaschine nach Anspruch 3, dadurch gekennzeichnet, daß der Zylinder (8) der Einheit auf dem Drehbohrkopf (9) befestigt ist.

5. Tunnelvortriebsmaschine nach den Ansprüchen 2 und 3, dadurch gekennzeichnet, daß der Zylinder (8,8') der Einheit auf einem der Werkzeughalterarme (10) befestigt ist.

6. Verfahren zum Positionieren einer Stützplatte in einem Tunnelabschnitt mit Hilfe einer Tunnelvortriebsmaschine nach einem der Ansprüche 1 bis 5, dadurch gekennzeichnet, daß es die folgenden Arbeitsgänge umfaßt: Drehen des Bohrkopfes (19) der Tunnelvortriebsmaschine, um den genannten Elevator (7,8) in eine Vertikalstellung zu bringen,
- Zuführen der Stützplatten (1-4) zum Elevator (7,8),
- Betätigen des Elevators (7,8), um die Platten (1-4) gegen den Scheitelbereich des zu stützenden Tunnelabschnittes zu drücken, und
-Drehen des Bohrkopfes (9), um die Platten (1-4) an der Tunnelwand bis zur gewünschten Einsatzstelle gleiten zu lassen.

7. Verfahren zum Positionieren einer Stützplatte eines Tunnelabschnittes, die am Scheitel des Abschnittes angeordnet werden soll, mit Hilfe einer Tunnelvortriebsmaschine nach einem der Ansprüche 1 bis 5, dadurch gekennzeichnet, daß es die folgenden Arbeitsgänge umfaßt:
- Drehen des Bohrkopfes (9) der Tunnelvortriebsmaschine, um den genannten Elevator (7,8) in eine Vertikalstellung zu bringen,
- Zuführen der Stützplatte (5) zum Elevator (7,8),
- Vorwärtsbewegen des Bohrkopfes (9) der Tunnelvortriebsmaschine,
- Betätigen des Elevators (7,8), um die Platte (5) gegen den Scheitelbereich des Stollens zu drücken, der vor dem Scheitelbereich des genannten Abschnittes liegt, und
- Zurückziehen des genannten Bohrkopfes (9), um die Platte (5) in ihre endgültige Stellung zwischen den bereits auf ihrem Platz befindlichen Platten des Abschnittes in der Art einer Schublade gleiten zu lassen.

## Claims

1. A tunneling machine provided with a rotary tool-carrying head (4) and with a lifting device (7,8) for positioning lining panels (1-5) in the tunnel, characterized in that said lifting device is incorporated with said head.

2. A tunneling machine according to claim 1 and which comprises tool-holder arms (10) swingably carried on said head, characterized in that said lifting device (7,8) is fixed to one of said arms.

3. A tunneling machine according to claim 1, characterized in that said lifting device comprises at least a jack (7,8) which is radially disposed.

4. A tunneling machine according to claim 3 characterized in that the cylinder (8) of said jack is fixed to said rotary head(9).

5. A tunneling machine according to claims 2 and 3, characterized in that the cylinder (8,8') of said jack is fixed to one of said tool-holder arms (10).

6. A method for lining a portion of a tunnel section with a panel, by means of a tunneling machine according to one of claims 1 to 5, characterized in that it comprises the steps consisting in:
- rotating the said head (9) of the tunneling machine for having the said lifting device (7,8) vertically disposed;
- providing the said lifting device (7,8) with the said lining panel (1-4);
- energizing the said lifting device (7,8) for pushing the panel (1-4) against the top portion of the said section to be lined, and
- rotating the said head (9) for shifting the said panel (1-4) on the wall of the tunnel up to the desired position for service.

7. A method for placing a lining panel at the top portion of a tunnel section, by means of a tunneling machine according to one of claims 1 to 5, characterized in that it comprises the steps consisting in:
- rotating the head (9) of the tunneling machine for having the said lifting device (7,8) vertically disposed;
- providing the said lifting device (7,8) with the said panel (5);
- moving forward the said head (9) of the tunneling machine,
- energizing the said lifting device (7,8) for pushing the panel (5) on the top portion of the tunnel which is in front of said top portion of the tunnel section,
- moving rearward the said head (9) for drawing the said panel like a drawer up to its final position between the lining panels which are already placed.
